# EUROPÄISCHE PATENTSCHRIFT

(11) **EP 0 923 885 B1**
(45) Veröffentlichungstag und Bekanntmachung des Hinweises auf die Patenterteilung: **23.02.2005**
(21) Anmeldenummer: 98122996.6
(22) Anmeldetag: 03.12.1998
(51) Int. Cl.: A24C 5/352

(54) **Förderanordnung zum Fördern von stabförmigen Artikeln der tabakverarbeitenden Industrie**
Device for the transport of rod-like articles in the tobacco processing industry
Dispositif de transport d'articles en forme de tige dans l'industrie du tabac

(30) Priorität: 17.12.1997 DE 19756138
(43) Veröffentlichungstag der Anmeldung: 23.06.1999
(73) Patentinhaber: Hauni Maschinenbau AG, 21033 Hamburg (DE)
(72) Erfinder: Horn, Matthias, 22926 Ahrensburg (DE); Becker, Carsten, 21029 Hamburg (DE)

(56) Entgegenhaltungen:
- DE-A- 2 018 442
- US-A- 3 610 448
- US-A- 4 085 759
- US-A- 4 564 329
- US-A- 5 553 988
- US-A- 5 628 162

## Beschreibung

Die Erfindung betrifft eine Förderanordnung zum Fördern von stabförmigen Artikeln der tabakverarbeitenden Industrie von Produktionsmaschinen zu Weiterverarbeitungsmaschinen gemäß dem Oberbegriff des Anspruchs 1.

Unter dem Begriff stabförmige Artikel der tabakverarbeitenden Industrie" werden insbesondere Filterstäbe und Zigaretten (mit und ohne Filter) verstanden.

Es ist, z. B. durch die US-PS 5 628 162, bekannt, Gruppen von Zigarettenherstellmaschinen mit Gruppen von Verpackungsmaschinen mittels gesteuerter bodengebundener Transportfahrzeuge, sogenannte Flurförderer, zu verbinden, wobei ein Zwischenlager zunächst die Zigaretten von den Fahrzeugen aufnimmt und sie im Bedarfsfall wieder an Fahrzeuge abgibt, die sie dann zu Packmaschinen verbringen. Dabei befinden sich die Zigaretten in sogenannten Schragen, die wiederum in Containern enthalten sind, von denen jeder mehrere gefüllte (oder auch leere) Schragen aufnehmen kann.

Die der Erfindung zugrundeliegende Aufgabe besteht darin, eine Förderanordnung der eingangs bezeichneten Art derart weiter auszugestalten, daß sie ohne Transportfahrzeuge und mit geringerem Platzaufwand zu realisieren ist.

Gemäß der Erfindung wird dies dadurch erreicht, daß ein Transfermittel für Container zur direkten Kopplung der Maschinen vorgesehen ist.

Das Transfermittel kann in weiterer Ausgestaltung der Erfindung ein sogenanntes Regalbediengerät sein, das sich insbesondere dann anbietet, wenn das Zwischenlager voneinander getrennte Abteile aufweist. Das Regalbediengerät ist vorteilhaft horizontal verfahrbar; seine Containeraufnahme ist vertikal oder mit einer vertikalen Komponente verfahrbar.

Das Zwischenlager kann gemäß einer weiteren Ausbildung der Erfindung mehrere insbesondere zwei Teilzwischenlager aufweisen, wobei in einem Teilzwischenlager Container mit gefüllten Schragen, in dem anderen Container mit leeren Schragen enthalten sein können. In den Teilzwischenlagern können aber auch Container mit leeren und Container mit gefüllten Schragen durcheinander abgelegt werden. Vorteilhaft ist das Zwischenlager zwischen den Produktions- und den Weiterverarbeitungsmaschinen angeordnet. Reicht der Platz aus und/oder ist das Regalbediengerät entsprechend ausgelegt, so können Container auch direkt, also unter Umgehung des Zwischenlagers, von Produktionsmaschinen zu Weiterverarbeitungsmaschinen und umgekehrt gefördert werden.

Sind die stabförmigen Artikel gemäß einer bevorzugten Weiterbildung der Erfindung Filterstäbe, so ist einer Herstellmaschine (z. B. vom in der Zigarettenindustrie bekannten Typ AF/KDF der Anmelderin) jeweils eine Füllvorrichtung (z. B. vom bekannten Typ HCF der Anmelderin) zum Füllen der produzierten Filterstäbe in leere Schragen und eine Überführungsvorrichtung für volle Schragen in Container nachgeordnet. Container zur Aufnahme von Schragen sind der US-PS 5 597 219 der Anmelderin zu entnehmen, während in der US-PS 5 553 988 und der DE 196 22 995 A1 der Anmelderin beschrieben wird, wie Container jeweils mit mehreren gefüllten (oder leeren) Schragen beladen werden.

Wie schon ausgeführt, können die Container auf dem Weg zu den Weiterverarbeitungsmaschinen zu dem Zwischenlager gefördert und dort eine gewisse Zeit zwischengelagert werden, was für Filterstäbe wichtig ist, die eine bestimmte Zeit nach der Produktion zum Aushärten benötigen.

Die Weiterverarbeitungsmaschinen können beispielsweise pneumatische Förderanlagen für Filterstäbe von dem bekannten Typ FILTROMAT der Anmelderin sein, die die Filterstäbe mittels pneumatischer Förderrohre zu Filteransetzmaschinen (z. B. vom bekannten Typ MAX der Anmelderin) fördern. Einer pneumatischen Förderanordnung ist jeweils eine Vorrichtung zum Entladen gefüllter Schragen aus den Containern und zum Entleeren der in den Schragen befindlichen Filterstäbe (z. B. vom bekannten Typ MAGOMAT der Anmelderin) in ein Magazin der pneumatischen Förderanordnung vorgeordnet. Die Container werden anschließend auf der Weiterverarbeitungsseite mit leeren Schragen beladen und zu der Produktionsseite zurückgefördert, wo die leeren Schragen wieder mit Filterstäben befüllt und in die Container überführt werden, worauf letztere wieder zur Weiterverarbeitungsseite gefördert werden. Auf ihrem Weg von der Produktionsseite zu der Weiterverarbeitungsseite können die Container wieder zwischengelagert werden, wie oben beschrieben.

Sind die Artikel gemäß einer weiteren Ausgestaltung der Erfindung Zigaretten, so ist einer Herstellmaschine (z. B. vom in der Zigarettenindustrie bekannten Typ PROTOS der Anmelderin) jeweils eine Füllvorrichtung (z. B. vom bekannten Typ HCF der Anmelderin) zum Füllen der produzierten Zigaretten in leere Schragen und eine Überführungsvorrichtung für volle Schragen in Containern nachgeordnet. Container zur Aufnahme von Schragen sind der **US-PS 5 597 219** der Anmelderin zu entnehmen, während in der US-PS 5 553 988 und der DE-196 22 995 A1 der Anmelderin beschrieben wird, wie Container jeweils mit mehreren gefüllten (oder leeren) Schragen beladen werden.

Wie schon ausgeführt, können die Container auf ihrem Weg zu der Weiterverarbeitungsmaschine in dem Zwischenlager zwischengelagert werden, insbesondere wenn das Gleichgewicht zwischen Produktion und Weiterverarbeitung gestört ist.

Die Weiterverarbeitungsmaschinen können beispielsweise Packmaschinen für Zigaretten (z. B. vom bekannten Typ COMPAS der Anmelderin) sein, die die Zigaretten zu Zigarettenpackungen verpacken. Einer Packmaschine ist jeweils eine Vorrichtung zum Entladen der gefüllten Schragen aus den Containern und zum Entleeren der in den Schragen befindlichen Zigaretten (z. B. vom bekannten Typ MAGOMAT der Anmelderin) in ein Magazin der Packmaschine vorgeordnet. Die Container werden anschließend auf der Weiterverarbeitungsseite mit leeren Schragen beladen und zu der Produktionsseite zurückgefördert, wo die leeren Schragen wieder mit Zigaretten befüllt und in die Container überführt werden, worauf letztere wieder zur Weiterverarbeitungsseite gefördert werden. Auf ihrem Weg zur Produktionsseite können die Container wieder zwischengelagert werden.

Der mit der Erfindung verbundene Vorteil besteht darin, daß der Transport der Container von der Produktionsseite zur Weiterverarbeitungsseite und zurück schnell und platzsparend erfolgen kann. Dies gilt auch für den Einsatz des Zwischenlagers, das zwischen beiden Seiten, vorteilhaft in gerader Linie, angeordnet sein kann, so es daß ebenfalls den Vorteil kurzer Wege und geringen Platzbedarfes aufweist.

In der Zeichnung wird ein Ausführungsbeispiel der Erfindung beschrieben.

Auf der Produktionsseite dient eine Gruppe A von Produktionsmaschinen und Füllvorrichtungen 1 zum Herstellen und Abfüllen von Filterstäben. Bei den Produktionsmaschinen kann es sich um Kombinationen von sogenannten Filtertowaufbereitungsgeräten 3 z. B. vom Typ AF der Anmelderin und von Filterstrangherstellmaschinen 4 vom Typ KDF der Anmelderin handeln. Beide Maschinentypen sind in großen Stückzahlen in die Zigarettenindustrie geliefert worden und z. B. in den US-PSen 5 590 449 bzw. 3 741 846 beschrieben. Das Gerät 3 entnimmt kontinuierlich einen Filtertowstreifen aus Zelluloseazetat von einem Ballen 2, breitet ihn aus und beaufschlagt ihn mit Triazetintröpfchen, worauf er fertig aufbereitet zu der Maschine 4 gefördert wird, die aus ihm Filterstäbe im Strangverfahren herstellt.

Der Maschine 4 ist eine Schragenfüllvorrichtung 6 nachgeordnet, in der die produzierten Filterstäbe in sogenannte Schragen, also Behälter mit offener Vorderfläche und Deckfläche und mit geschlossenen Seitenflächen, Rückfläche und Bodenfläche, gefüllt werden. Derartige Vorrichtungen sind als Schragenfüller der Anmelderin mit der Bezeichnung HCF in großen Stückzahlen in die Zigarettenindustrie geliefert worden und z. B. in der US-PS 4 489 534 beschrieben. Die gefüllten Schragen werden auf eine sogenannte Vollschragenstation der Schragenfüllvorrichtung verbracht. Der Vorrichtung 6 ist eine Vorrichtung 7 zum Überführen gefüllter Schragen in Container 8 nachgeordnet. Die Vorrichtung 7 ist einschließlich der Ausbildung der Schragen und der Container beispielsweise in den US-PSen 5 597 219 und 5 553 988 sowie der DE-196 22 995 A1 beschrieben. Überführungsvorrichtungen 7 der Anmelderin zum Beladen von Containern sind in der Zigarettenindustrie auch unter dem Namen CHS bekannt. Am Ende einer Maschinenkombination 1, bestehend aus den Teilmaschinen 3 bis 7, stehen geschlossene Container 8, die Schragen enthalten, die mit Filterstäben gefüllt sind.

Auf der Weiterverarbeitungsseite ist eine Gruppe B von Weiterverarbeitungsmaschinen und Füllvorrichtungen 11 angeordnet. Bei den Weiterverarbeitungsmaschinen kann es sich um pneumatische Förderanordnungen 12 für Filterstäbe handeln, die mittels schematisch angedeuteter pneumatischer Förderrohre 13 eine nicht dargestellte Maschine zum Ansetzen von Filtern an Zigaretten (z. B. vom bekannten Typ MAX der Anmelderin) mit Filterstäben versorgt. Eine dazu geeignete Förderanordnung wird unter dem Namen FILTROMAT von der Anmelderin vertrieben und ist z. B. in der **US-PS 4 710 066** beschrieben. Der Anordnung 12 ist eine Entladevorrichtung 14 für gefüllte Schragen aus Containern 8 vorgeordnet, die wie die mit dem Namen CHS bezeichnete Überführungsvorrichtung arbeiten kann und beispielsweise in den US-PSen 5 597 219 und 5 553 988 oder der DE -196 22 995 A1 beschrieben ist. Die gefüllten Schragen werden der Vollschragenstation einer Entleerungsvorrichtung 16 vom in der Zigarettenindustrie bekannten Typ MAGOMAT der Anmelderin, die z. B. in der US-PS 4 278 385 beschrieben ist, überführt und bei Bedarf in ein Magazin der zugehörigen pneumatischen Förderanordnung 12 entleert. Von da aus werden die Filterstäbe dann durch die pneumatischen Förderrohre 13 zu den Verbrauchermaschinen (z. B. vom Typ MAX der Anmelderin) gefördert. Die entleerten Schragen werden auf eine Leerschragenstation der Entleerungsvorrichtung vom Typ MAGOMAT verbracht und von da wieder zu der CHS-Vorrichtung 14 gefördert, dort in Container verladen und dann in Containern 8 direkt oder über eine Zwischenlagerung im Zwischenlager Z wieder zu der Produktionsseite überführt. Dort werden die leeren Schragen von der CHS-Anordnung 7 aus dem Container entladen und der Leerschragenstation der Schragenfüllvorrichtung 6 (z. B. vom Typ HCF der Anmelderin) zugeführt, von der wieder Filterstäbe, die von den Produktionsmaschinen AF/KDF produziert werden, in die Schragen gefüllt werden.

Zwischen der Produktionsseite mit der Maschinengruppe A und der Weiterverarbeitungsseite mit der Maschinengruppe B ist ein Zwischenlager Z angeordnet, das aus zwei Teilzwischenlagern besteht, die als an sich bekannte Regallager 21, 22 ausgebildet sind. Die Regallager haben Abteile 23 zur Aufnahme von leere oder gefüllte Schragen enthaltenden Containern 8. Ein Regalbediengerät 24 ist entlang einer Schiene 26 horizontal verfahrbar. Eine Aufnahmeplattform 27 zur Aufnahme eines Containers 8 ist an einer oben durch eine weitere Schiene 29 geführte Säule 28 vertikal höhenverschiebbar. Durch einen nicht dargestellten Teleskoparm sind Container 8 von den Produktionsmaschinen auf die Plattform 27 übernehmbar und zur Zwischenlagerung in ein Abteil 23 eines der Regallager 21 oder 22 ablegbar.

Das Regalbediengerät 24 kann aber mit seinem Teleskoparm und seiner Plattform 27 auch Container 8 von der Produktionsseite A direkt, also ohne Zwischenlagerung, zur Weiterverarbeitungsseite B und dort zu einer CHS-Vorrichtung 14 verbracht werden, wenn ein entsprechendes Bedarfssignal vorliegt. Zum Zwecke der Förderung haben die Regallager 21, 22 in der Flucht der einzelnen Maschinenkombinationen 1 und 11 Durchlässe, durch die die Container 8 in der einen oder anderen Richtung gefördert werden können. Die Ablage der Container kann so erfolgen, daß die einzelnen Regallager nur Containern mit gefüllten Schragen oder nur Containern mit leeren Schragen zugeordnet werden können. Bevorzugt ist allerdings eine sogenannte chaotische Lagerung, bei der in einem Regallager sowohl leere Schragen enthaltende Container als auch gefüllte Schragen enthaltende Container abgelegt werden können. Die Identifizierung kann auf elektronischem Weg erfolgen. Das Regalbediengerät 24 kann von bekannter Konstruktion sein. Es eignet sich z. B. ein Gerät, wie es unter der Bezeichnung DESTAMAT II mit automatischer Steuerung von der Firma Mannesmann Demag Fördertechnik AG, Postfach 67, 58286 Wetter, DE, geliefert wird.

Die Wirkungsweise ist folgende:

Eine Produktionsmaschine 3, 4 gibt Filterstäbe ab, die von der Schragenfüllvorrichtung 6 in leere Schragen, die von der Leerschragenstation entnommen werden, eingefüllt werden. Die vollen Schragen werden einer Vollschragenstation zugeführt und zu einem geeigneten Zeitpunkt von der Überführungsvorrichtung 7 in einen Container 8 geladen. Die Säule 28 des Regalbediengerätes 24 wird vor die Maschine 3, 4 verfahren, die einen Container 8 mit vollen Schragen abgeben möchte.

Anschließend ergreift der Teleskoparm des Regalbediengerätes den gefüllten Container 8 und verbringt ihn auf die Plattform 27. Die Säule 28 wird sodann zu einem freien Abteil 23 verfahren, in das der Container 8 unter Heben oder Senken der Plattform 27 zur Zwischenlagerung von dem Teleskoparm abgelegt wird. Diese kann mindestens so lange dauern, bis die Filterstäbe ausgehärtet sind. Meldet eine Weiterverarbeitungsmaschine 12 Bedarf, so wird die Säule 28 mit der Plattform 27 vor das entsprechende Abteil 23 (oder ein anderes einen Container, mit gefüllten Schragen enthaltendes Abteil 23) verfahren, der Container 8 mittels des Teleskoparmes auf die Plattform 27 übernommen und zu der CHS-Vorrichtung 14 der Bedarf meldenden Maschine verfahren. Nach dem Entladen der gefüllten Schragen, die auf die Vollschragenstation der Entleerungsvorrichtung 16 verbracht werden, wird der Container 8 von der Vorrichtung 14 mit leeren Schragen von der Leerschragenstation der Vorrichtung 16 beladen, und von dem Regalbediengerät zu einem freien Abteil im Zwischenlager 7 verbracht. Von dort wird er dann einer Produktionsmaschine 3, 4, die ein Bedarfssignal für leere Schragen gemeldet hat, über deren Überführungsvorrichtung 7 zugeführt. Diese entnimmt die leeren Schragen und verbringt sie zu der Leerschragenstation der Schragenfüllvorrichtung 6, wo sie zum Befüllen bereitstehen. Diese Art der Übergabe durch das Transfermitel 24 ist als direkte Kopplung bezeichnet, durch die Flurfahrzeuge gemäß dem Stand der Technik vermieden werden.

Ist die Aushärtezeit für Filterstäbe nicht problematisch, so kann das Regalbediengerät die von den Produktionsmaschinen mit vollen Schragen gefüllten Container direkt, d. h. ohne Zwischenlagerung, zu den Weiterverarbeitungsmaschinen fördern.

Anstelle der Produktionsmaschinen 3, 4 zum Herstellen von Filterstäben können Zigarettenstrangherstellmaschinen, z. B. vom in der Zigarettenindustrie bekannten Typ PROTOS (z. B. US-PS 4 721 119 und 5 072 742) der Anmelderin eingesetzt werden. Die produzierten Zigaretten können wieder in leere Schragen eingefüllt (HCF) und die vollen Schragen von Vollschragenstationen in Container überführt werden (CHS). Das Regalbediengerät übernimmt die Container auf seine Plattform und kann sie entweder in das Zwischenlager oder direkt zu den Weiterverarbeitungsmaschinen, nämlich Packmaschinen z. B. vom bekannten Typ COMPAS (z. B. US-PS 3 735 767) der Anmelderin fördern. Die Zwischenspeicherung geschieht wie anhand der Filterstäbe beschrieben. Nach der Zwischenspeicherung oder auch direkt übernimmt das Regalbediengerät die mit vollen Schragen gefüllten Container und fördert sie zu Entladegeräten CHS, von denen die mit Zigaretten gefüllten Schragen zu Vollschragenstationen von Entleerungsvorrichtungen (MAGOMAT) gelangen. Letztere entleeren Schragen bei Bedarf in Magazine von Packmaschinen, z. B. vom bekannten Typ COMPAS der Anmelderin, die die Zigaretten verpakken. Die leeren Schragen gelangen von Leerschragenstationen der Entleerungsvorrichtungen zu den Überführungsvorrichtungen CHS, die sie in Container laden.

Das Regalbediengerät übernimmt die Container mit den leeren Schragen und fördert sie über das Zwischenlager Z oder direkt zu den Überführungsvorrichtungen (CHS) auf der Produktionsseite, die die leeren Schragen entnehmen und sie zu den Leerschragenstationen der Schragenfüller (HCF) fördern. Dort können die Leerschragen wieder mit Zigaretten gefüllt werden, die von den Produktionsmaschinen hergestellt sind.

## Patentansprüche

1. Förderanordnung zum Fördern von stabförmigen Artikeln der tabakverarbeitenden Industrie von Produktionsmaschinen zu Weiterverarbeitungsmaschinen mit leeren und mit Artikeln der tabakverarbeitenden Industrie gefüllten Schragen, mit leeren und mit Schragen gefüllten Containern (8) und mit einem Zwischenlager (Z) für die Container (8), **dadurch gekennzeichnet, dass** ein Transfermittel (24) für Container (8) zur direkten Kopplung der Maschinen (3, 4, 12) vorgesehen ist.

2. Förderanordnung nach Anspruch 1, **dadurch gekennzeichnet, daß** eine Aufnahmeplattform (27) des Transfermittels in vertikaler Richtung verfahrbar ist.

3. Förderanordnung nach Anspruch 1 und/oder 2, **dadurch gekennzeichnet, daß** das Transfermittel (24) in horizontaler Richtung (26) verfahrbar ist.

4. Förderanordnung nach einem oder mehreren der vorhergehenden Ansprüche, **dadurch gekennzeichnet, daß** das Zwischenlager (Z) sich entlang einer Geraden erstreckt.

5. Förderanordnung nach einem oder mehreren der vorhergehenden Ansprüche, **dadurch gekennzeichnet, daß** das Zwischenlager (Z) voneinander getrennte Abteile (23) aufweist.

6. Förderanordnung nach einem oder mehreren der vorhergehenden Ansprüche, **dadurch gekennzeichnet, daß** das Zwischenlager (Z) mehrere Teilzwischenlager (21, 22) aufweist. Stw.: Schragencontainerlager-Maschinenzuordnung - Hauni-Akte 2275, Hamburg, 03. Dezember 1998

7. Förderanordnung nach Anspruch 6, **dadurch gekennzeichnet, daß** ein Teilzwischenlager gefüllte Schragen enthaltende Container, das andere Teilzwischenlager leere Schragen enthaltende Container enthält.

8. Förderanordnung nach Anspruch 6, **dadurch gekennzeichnet, daß** ein Teilzwischenlager sowohl gefüllte Schragen als auch leere Schragen enthaltende Container enthält.

9. Förderanordnung nach einem oder mehreren der vorhergehenden Ansprüche, **dadurch gekennzeichnet, daß** das Zwischenlager (Z) zwischen den Produktionsmaschinen (3, 4) und den Verarbeitungsmaschinen (16) angeordnet ist.

10. Förderanordnung nach einem oder mehreren der vorhergehenden Ansprüche, **dadurch gekennzeichnet, daß** das Transfermittel gefüllte Schragen enthaltende Container direkt von Produktionsmaschinen zu Weiterverarbeitungsmaschinen oder zu dem Zwischenlager (Z) und leere Schragen enthaltende Container direkt von Weiterverabeitungsmaschinen zu Produktionsmaschinen oder zu dem Zwischenlager (Z) fördert.

11. Förderanordnung nach einem oder mehreren der vorhergehenden Ansprüche, **dadurch gekennzeichnet, daß** die Produktionsmaschinen als Herstellmaschinen für Filterstäbe (3, 4) ausgebildet sind, denen Füllvorrichtungen (6) zum Füllen der Filterstäbe in leere Schragen nachgeordnet sind, denen wiederum Überführungsvorrichtungen (7) zum Überführen der gefüllten Schragen in Container (8) nachgeordnet sind.

12. Förderanordnung nach einem oder mehreren der Ansprüche 1 bis 11, **dadurch gekennzeichnet, daß** die Weiterverarbeitungsmaschinen als pneumatische Stw.: Schragencontainerlager-Maschinenzuordnung - Hauni-Akte 2275, Hamburg, 03. Dezember 1998 Förderanordnungen (12, 13) für Filterstäbe ausgebildet sind, denen Überführungsvorrichtungen (14) zum Überführen gefüllter Schragen aus Containern (8) und Entleerungsvorrichtungen (16) zum Entleeren der Filterstäbe aus Schragen vorgeordnet sind.

13. Förderanordnung nach einem oder mehreren der Ansprüche 1 bis 10, **dadurch gekennzeichnet, daß** die Produktionsmaschinen als Herstellmaschinen für Zigaretten ausgebildet sind, denen Füllvorrichtungen zum Füllen der Zigaretten in leere Schragen nachgeordnet sind, denen wiederum Überführungsvorrichtungen zum Überführen der gefüllten Schragen in Container nachgeordnet sind.

14. Förderanordnung nach einem oder mehreren der Ansprüche 1 bis 10 und 13, **dadurch gekennzeichnet, daß** die Weiterverarbeitungsmaschinen als Packmaschinen für Zigaretten ausgebildet sind, denen Überführungsvorrichtungen zum Überführen gefüllter Schragen aus Containern und Entleerungsvorrichtungen zum Entleeren der Zigaretten aus Schragen vorgeordnet sind.

## Claims

1. Conveying arrangement for conveying rod-shaped articles of the tobacco-processing industry from production machines to further processing machines, comprising racks, which are empty and filled with articles of the tobacco-processing industry, comprising containers (8), which are empty and filled with racks, and comprising an intermediate storage facility (Z) for the containers (8), **characterized in that** a transfer means (24) for containers (8) is provided for direct coupling of the machines (3, 4, 12).

2. Conveying arrangement according to claim 1, **characterized in that** a receiving platform (27) of the transfer means is movable in vertical direction.

3. Conveying arrangement according to claim 1 and/or 2, **characterized in that** the transfer means (24) is movable in horizontal direction (26).

4. Conveying arrangement according to one or more of the preceding claims, **characterized in that** the intermediate storage facility (Z) extends along a straight line.

5. Conveying arrangement according to one or more of the preceding claims, **characterized in that** the intermediate storage facility (Z) comprises mutually separate compartments (23).

6. Conveying arrangement according to one or more of the preceding claims, **characterized in that** the intermediate storage facility (Z) comprises a plurality of partial intermediate storage facilities (21, 22).

7. Conveying arrangement according to claim 6, **characterized in that** one partial intermediate storage facility contains containers holding full racks, the other partial storage facility contains containers holding empty racks.

8. Conveying arrangement according to claim 6, **characterized in that** a partial intermediate storage facility contains containers holding both full racks and empty racks.

9. Conveying arrangement according to one or more of the preceding claims, **characterized in that** the intermediate storage facility (Z) is disposed between the production machines (3, 4) and the further processing machines (16).

10. Conveying arrangement according to one or more of the preceding claims, **characterized in that** the transfer means conveys containers holding full racks directly from production machines to further processing machines or to the intermediate storage facility (Z) and containers holding empty racks directly from further processing machines to production machines or to the intermediate storage facility (Z).

11. Conveying arrangement according to one or more of the preceding claims, **characterized in that** the production machines take the form of machines for manufacturing filter rods (3, 4), downstream of which filling apparatuses (6) for inserting the filter rods into empty racks are disposed, downstream of which in turn transfer apparatuses (7) for transferring the full racks into containers (8) are disposed.

12. Conveying arrangement according to one or more of claims 1 to 11, **characterized in that** the further processing machines take the form of pneumatic conveying arrangements (12, 13) for filter rods, upstream.of which are disposed transfer apparatuses (14) for transferring full racks from containers (8) and emptying apparatuses (16) for emptying the filter rods from racks.

13. Conveying arrangement according to one or more of claims 1 to 10, **characterized in that** the production machines take the form of machines for manufacturing cigarettes, downstream of which filling apparatuses for inserting the cigarettes into empty racks are disposed, downstream of which in turn transfer apparatuses for transferring the full racks into containers are disposed.

14. Conveying arrangement according to one or more of claims 1 to 10 and 13, **characterized in that** the further processing machines take the form of packaging machines for cigarettes, upstream of which are disposed transfer apparatuses for transferring full racks from containers and emptying apparatuses for emptying the cigarettes from racks.

## Revendications

1. Système de transport pour transporter des articles en forme de bâtonnets de l'industrie de transformation du tabac, à partir de machines de production vers des machines de poursuite de la transformation, comprenant des casiers vides et des casiers remplis d'articles de l'industrie de transformation du tabac, des conteneurs (8) vides et d'autres remplis de casiers, et un magasin de stockage intermédiaire (Z) pour les conteneurs (8), **caractérisé en ce qu'**il est prévu un moyen de transfert (24) pour conteneurs (8), en vue du couplage direct des machines (3, 4, 12).

2. Système de transport selon la revendication 1, **caractérisé en ce qu'**une plate-forme de réception (27) du moyen de transfert, peut être déplacée dans la direction verticale.

3. Système de transport selon la revendication 1 et/ou 2, **caractérisé en ce que** le moyen de transfert (24) peut être déplacé dans la direction horizontale (26).

4. Système de transport selon l'une ou plusieurs des revendications précédentes, **caractérisé en ce que** le magasin de stockage intermédiaire (Z) s'étend le long d'une ligne droite.

5. Système de transport selon l'une ou plusieurs des revendications précédentes, **caractérisé en ce que** le magasin de stockage intermédiaire (Z) comprend des compartiments (23) séparés les uns des autres.

6. Système de transport selon l'une ou plusieurs des revendications précédentes, **caractérisé en ce que** le magasin de stockage intermédiaire (Z) comprend plusieurs magasins de stockage intermédiaires partiels (21, 22).

7. Système de transport selon la revendication 6, **caractérisé en ce qu'**un magasin de stockage intermédiaire partiel contient des conteneurs renfermant des casiers remplis, l'autre magasin de stockage intermédiaire partiel des conteneurs renfermant des casiers vides.

8. Système de transport selon la revendication 6, **caractérisé en ce qu'**un magasin de stockage intermédiaire partiel contient aussi bien des conteneurs renfermant des casiers remplis que des conteneurs renfermant des casiers vides.

9. Système de transport selon l'une ou plusieurs des revendications précédentes, **caractérisé en ce que** le magasin de stockage intermédiaire (Z) est disposé entre les machines de production (3, 4) et les machines de transformation (16).

10. Système de transport selon l'une ou plusieurs des revendications précédentes, **caractérisé en ce que** le moyen de transfert transporte des conteneurs renfermant des casiers remplis, directement de machines de production vers des machines de poursuite de la transformation ou vers le magasin de stockage intermédiaire (Z), et des conteneurs renfermant des casiers vides, directement de machines de poursuite de la transformation vers des machines de production ou vers le magasin de stockage intermédiaire (Z).

11. Système de transport selon l'une ou plusieurs des revendications précédentes, **caractérisé en ce que** les machines de production sont conçues en tant que machines de fabrication de bâtonnets de filtre (3, 4), auxquelles succèdent des dispositifs de remplissage (6) pour remplir des casiers vides avec les bâtonnets de filtre, auxquels succèdent à leur tour des dispositifs de transfert (7) pour transférer les casiers remplis dans des conteneurs (8).

12. Système de transport selon l'une ou plusieurs des revendications 1 à 11, **caractérisé en ce que** les machines de poursuite de la transformation sont conçues en tant que systèmes de transport (12, 13) pneumatiques pour bâtonnets de filtre, qui sont précédés de dispositifs de transfert (14) pour transférer des casiers remplis à partir de conteneurs (8), et de dispositifs de vidage (16) pour vider des casiers de leurs bâtonnets de filtre.

13. Système de transport selon l'une ou plusieurs des revendications 1 à 10, **caractérisé en ce que** les machines de production sont conçues en tant que machines de fabrication de cigarettes, auxquelles succèdent des dispositifs de remplissage pour remplir des casiers vides avec les cigarettes, auxquels succèdent à leur tour des dispositifs de transfert pour transférer les casiers remplis dans des conteneurs.

14. Système de transport selon l'une ou plusieurs des revendications 1 à 10 et 13, **caractérisé en ce que** les machines de poursuite de la transformation sont conçues en tant que machines d'emballage pour cigarettes, qui sont précédées de dispositifs de transfert pour transférer des casiers remplis à partir de conteneurs, et de dispositifs de vidage pour vider des casiers de leurs cigarettes.
